# FASCICULE DE BREVET EUROPEEN

(11) **EP 2 863 766 B1**
(45) Date de publication et mention de la délivrance du brevet: **14.09.2016**
(21) Numéro de dépôt: 13730297.2
(22) Date de dépôt: 31.05.2013
(51) Int. Cl.: A41D 1/04

(54) **VETEMENT POUR L'AMELIORATION DE LA STIMULATION MECANIQUE DU TISSU CONJONCTIF**
KLEIDUNGSSTÜCK ZUR VERBESSERUNG DER MECHANISCHEN STIMULATION DES BINDEGEWEBES
ITEM OF CLOTHING FOR IMPROVING THE MECHANICAL STIMULATION OF CONNECTIVE TISSUE

(30) Priorité: 22.06.2012 FR 1255939
(43) Date de publication de la demande: 29.04.2015
(73) Titulaire: LPG SYSTEMS, 26000 Valence (FR)
(72) Inventeur: FUSTER, Arnaud, F-26760 Beaumont Les Valence (FR)
(74) Mandataire: Cabinet Laurent & Charras
(86) Numéro de dépôt international: PCT/FR2013/051236
(87) Numéro de publication internationale: WO 2013/190201

(56) Documents cités:
- FR-A1- 2 846 200
- US-A1- 2007 118 951
- US-A1- 2011 208 104
- US-A1- 2011 230 121

## Description

### DOMAINE DE L'INVENTION

La présente invention a trait à un vêtement destiné à optimiser les traitements de stimulations cellulaires, c'est-à-dire les traitements qui ont vocation à remodeler la silhouette, lisser la cellulite, améliorer la tonicité de la peau, lesdits traitements mettant en oeuvre une stimulation mécanique.

Cette stimulation est opérée par le biais de dispositifs générant un pli de peau entre deux rouleaux ou cylindres parallèles l'un à l'autre, déplacés à la surface de la peau d'une personne, motorisés ou non, et assurant un massage et/ou un pincement de la peau, et de manière générale, du tissu conjonctif.

Elle vise plus particulièrement une combinaison destinée à être enfilée par ladite personne.

### ETAT ANTERIEUR DE LA TECHNIQUE

La problématique liée à l'esthétique, et plus particulièrement à la lutte contre la cellulite, au remodelage de silhouette, etc... a engendré le développement de l'activité des esthéticiennes, masseurs, et autres praticiens du domaine considéré depuis de nombreuses années. Corollairement, des dispositifs motorisés, associés ou non à une source de vide, ont vu le jour, afin de favoriser et/ou de faciliter l'action de ces praticiens.

On a par exemple décrit dans le document EP 0917 452, ou dans le document EP 1 286 642 de tels dispositifs. Ceux-ci mettent en oeuvre deux rouleaux ou cylindres parallèles entre eux, générant, en combinaison avec une source de vide, un pli de peau, assurant de fait, par déplacement dudit dispositif sur la peau du patient, l'action dite du «palper-rouler», technique au demeurant bien connue, et antérieurement à l'existence de ces dispositifs, réalisée manuellement par le praticien.

L'expérience démontre que si incontestablement la mise en oeuvre de tels dispositifs optimise l'action manuelle en termes de résultats, les personnes soumises à ce traitement pouvaient ressentir quelques fois des douleurs inhérentes à la formation du pli de peau et au déplacement de la tête de massage sur le corps. Ce déplacement, combiné à une adhérence trop importante des pièces de la tête en contact avec la peau engendre des étirements, des pincements.

En outre, en raison des pièces mécaniques en mouvement, et en l'espèce des rouleaux en rotation sur eux-mêmes par rapport à la chambre de traitement au sein de laquelle ils sont intégrés, ces dispositifs ont tendance à tirer les poils, particulièrement chez les hommes, là encore, source d'inconfort et de douleurs.

Afin de s'affranchir de ces inconvénients, il a été proposé des combinaisons de type collant, réalisées en tissu, enfilées par la personne subissant le traitement; de sorte que l'action mécanique, notamment des rouleaux, ne s'effectue plus directement à même la peau du patient, mais avec cette surépaisseur.

Si ce faisant, les problèmes inhérents aux douleurs ressenties se sont largement atténuées, en revanche il a pu être observé une diminution importante de l'efficacité de ce massage mécanique, puisque tout d'abord, les rouleaux constitutifs de ce type de dispositif ont tendance à glisser sur ce tissu ou patinent, créant plus difficilement le pli de peau, nonobstant la présence d'une source de dépression, et corollairement en raison de l'amoindrissement de la stimulation mécanique générée par lesdits rouleaux, on observe une diminution très nette de l'efficacité du traitement, notamment en termes de décloisonnement des amas graisseux, ou encore d'élimination des graisses en profondeur.

En outre, de telles combinaisons, nécessairement très près du corps pour justement ne pas affecter de manière trop rédhibitoire l'efficacité du traitement de stimulation mécanique, sont désagréables au porter, en raison d'une sensation de chaleur et d'oppression.

Enfin, ce type de combinaison cache les éventuels grains de beauté et autres varicosités, zones de la peau qui ne doivent pas, en règle générale, être stimulées.

Un vêtement de type combinaison, constitué d'un tricot, définissant des mailles ajourées est décrit dans le document US 2007/118951.

La présente invention a pour objectif de surmonter ces différentes difficultés.

### EXPOSE DE L'INVENTION

Elle a ainsi pour but de proposer un vêtement, notamment de type combinaison, réalisé par tricotage, définissant des mailles ajourées et présentant une élasticité isotrope.

Ce tricot peut être obtenu par la technologie bien connue dite « à mailles jetées », par exemple mis en oeuvre sur des métiers chaîne ou Rachel, double fonture, tels que commercialisés par exemple par la société allemande KARL MAYER.

Ce faisant, et en raison même de la nature tricotée de la structure, on définit tout d'abord des mailles, dont on peut régler les dimensions, notamment en termes d'ouvertures. Ensuite, le tricot définit des stries, constituées en l'espèce par les chaînes, c'est-à-dire des zones en relief, de telle sorte que la pression exercée par les stries contre la peau sous l'action des dispositifs mécaniques et notamment des rouleaux, exerce une stimulation mécanique alvéolaire, favorisant le raffermissement et l'aspect de peau.

Les mailles étant ainsi ajourées, les rouleaux sont en contact avec la peau et leur permettent d'exercer une action mécanique directe de frottement et la formation d'un pli cutané plus important et plus constant au cours du soin. La surface très réduite des mailles en contact avec les rouleaux garantit les mêmes avantages que les combinaisons de l'art antérieur pour éviter les douleurs et faciliter le déplacement de la tête de soin sur les zones traitées.

La présence de ces mailles ajourées permet en outre de conférer à la combinaison le caractère respirable, contribuant à diminuer l'effet d'oppression observé avec les combinaisons de l'art antérieur.

Selon une caractéristique de l'invention, l'élasticité de cette combinaison est, comme déjà dit isotrope, mais typiquement se caractérise par un allongement d'une distance comprise entre 10 et 30 mm lorsque la structure est soumise à une tension comprise entre 0.30 et 3 Newtons.

Ce faisant, on assure un parfait placage de la combinaison contre la peau de la personne subissant le traitement, sans pour autant générer une quelconque impression d'oppression. On conçoit en effet que ce placage est essentiel pour assurer une efficacité optimisée de l'action mécanique des rouleaux contre la peau.

Selon une caractéristique avantageuse de l'invention, la nature des fils mis en oeuvre dans le cadre de ce tricot peut être une association d'élasthanne et de polyamide 66.

Cette association particulière constitue d'une part, un gage de longévité, et d'autre part, présente une résistance suffisante aux frottements inhérents à l'action des rouleaux.

Selon une caractéristique avantageuse de l'invention, certaines parties de la combinaison présentent une opacité accrue par rapport au reste du tricot qui la constitue, afin de masquer les zones intimes, et préserver la pudeur de l'utilisateur. Cet accroissement d'opacité est obtenu par l'insertion d'au moins un fil supplémentaire en trame, sans cependant affecter notablement les propriétés d'élasticité.

Selon encore une autre caractéristique avantageuse de l'invention, la combinaison ainsi obtenue est susceptible d'intégrer des principes actifs, propres à lutter contre la cellulite ou constituant un complexe hydratant, odorant ou amincissement, etc, lesdits principes actifs étant relargués lors du traitement effectif.

A cet effet, lesdits principes actifs sont encapsulés, les micro- capsules étant solidarisées à la combinaison notamment par trempage.

Ces micros-encapsules éclatent sous l'action mécanique des rouleaux, libérant ainsi lesdits principes actifs, et générant un confort accru ou optimisant l'action desdits rouleaux.

### BREVE DESCRIPTION DES FIGURES

La manière dont l'invention peut être réalisée et les avantages qui en découlent, ressortiront mieux de l'exemple de réalisation qui suit, donné à titre indicatif et non limitatif à l'appui des figures annexées:
- la figure 1 est une représentation schématique d'une combinaison conforme à l'invention, portée par un utilisateur ;
- la figure 2 est une représentation schématique de la structure tricotée de l'invention au niveau des zones « standards » de la combinaison de l'invention ;
- la figure 3 est une vue analogue de la figure 2, mais de zones opacifiées.

### DESCRIPTION DETAILLEE DE L'INVENTION

L'exemple décrit en relation avec la description qui suit, a trait à une combinaison, c'est-à-dire à un ensemble couvrant la quasi-intégralité du corps humain, à l'exception de la tête et des pieds.

Il doit cependant être bien présent à l'esprit que des éléments partiels de ce vêtement entrent également dans le champ de protection de la présente invention, et notamment un collant, limité au bassin et aux seuls membres inférieurs, ou à un body ou tout autre élément apte a être porté par tout ou partie du corps humain.

Selon l'invention, cette combinaison (1) est constituée d'un tricot obtenue par la technologie à mailles jetées, telle que susceptible d'être mise en oeuvre sur des métiers chaîne ou Rachel (KARL MEYER) double fonture. Une armure Jacquard est adaptée pour cette combinaison.

Avantageusement, les fils (4, 5, 6) entrant dans la constitution de la structure, de nature identique en chaînes et en trames, sont avantageusement constitués d'un mélange d'élasthanne et de polyamide 66 (Nylon^{®}), la composition de base étant néanmoins majoritairement composée de polyamide 66.

Le choix de cette fibre a pour vocation d'assurer la résistance mécanique. En outre, elle se mélange bien avec l'élasthanne, tel que par exemple commercialisé sous la marque LYCRA, qui permet de conférer à la structure l'élasticité requise, caractéristique qui constitue l'une des caractéristiques essentielles de la combinaison de l'invention.

Typiquement, les fils utilisés présentent un titre de 84 dtx.

Un tel fil peut par exemple être constitué d'une fibre Lycra^{®} 44 dtx guipée polyamide 66 de 2 x 33 dtx (10 filaments).

Comme indiqué précédemment, la mise en oeuvre d'une telle structure tricotée permet de définir des stries, en l'espèce constituées par les chaînettes (4) du tricot, c'est-à-dire orientées sens chaîne ou sens production. Ces stries, typiquement formant saillie d'une hauteur voisine de 1 mm par exemple par rapport à la structure, favorisent l'action de stimulation mécanique des rouleaux d'une tête d'un appareil de massage, du type visé dans les documents de l'art antérieur mentionnés en préambule.

Cette structure présente en outre une élasticité idéalement isotrope, permettant d'une part, l'adaptabilité optimale de la combinaison à la morphologie du patient, et donc corollairement le placage intime de la combinaison contre la peau du patient, tout en assurant l'action effective des rouleaux constitutifs de la tête de massage directement sur la peau grâce à ces mailles ajourées.

Typiquement, il se définit ainsi, lorsque la combinaison est portée par l'utilisateur, c'est à dire lorsque l'élasticité a joué, des mailles ajourées, laissant apparaitre une surface de peau directement accessible par les rouleaux constitutifs de la tête de massage. La surface ouverte, c'est-à-dire laissant la peau à nue, représente au moins 50% de la surface totale définie par la maille. Dans les faits, la peau devient ainsi directement accessible par les rouleaux, sans pour autant altérer la capacité de glissement desdits rouleaux sur les mailles pendant les manouvres de la tête de massage.

On a représenté de fait en relation avec la figure 2, une vue schématique détaillée d'un exemple de la structure tricotée de la combinaison de l'invention au niveau des zones standards, c'est-à-dire hors des zones intimes.

On observe ainsi les chaînettes (4) en sens production, et les fils de trame (5), en l'espèce un fil de trame en sens travers.

Mais, en raison de la nature ajourée des mailles, il est souhaitable pour la pudeur de l'utilisateur, d'opacifier ou d'occulter les zones intimes. A cet effet, l'invention prévoit des zones particulières (2), que l'on peut bien observer sur la figure 1, au niveau desquelles le fil de trame est au moins doublé (5, 6), ainsi qu'on l'a figuré schématiquement sur la figure 3.

Avantageusement, la structure constitutive de la combinaison de l'invention peut intégrer un certain nombre de micro-capsules, susceptibles de renfermer des principes actifs, aptes à optimiser la lutte contre la cellulite, ou à générer un effet drainant et raffermissant, type collagène et/ou acide hyaluronique, ou encore comportant des principes actifs hydratants, odorants ou amincissants.

Cette micro-encapsulation est obtenue par exemple par trempage de la structure finale obtenue, puis séchage à plat. Dans les faits, ces micro-capsules sont constituées d'une enveloppe, notamment de forme sphérique, réalisée en polymère, et intégrant les principes actifs que l'on souhaite voir diffuser à la surface de la peau. Ces micro-capsules présentent un diamètre typique compris entre 1 et 1000 micromètres.

Les micro-capsules ainsi intégrées dans la structure, éclatent sous l'action mécanique des rouleaux lors de l'opération de massage, et libèrent ainsi le ou les principes actifs qu'elles renferment.

Selon l'invention, partie des éléments de la combinaison, tels que par exemple les manches, sont cousues à l'élément principal selon la technique dite « overlock », bien connue du technicien du domaine textile et de la couture. Succinctement, cette technique consiste à coudre et à surfiler en une seule opération, de sorte que la couture résultante est indémaillable. Ce faisant, l'épaisseur réduite de ces coutures permet de gagner en étanchéité de la tête de massage au niveau desdites coutures, et corollairement, en efficacité en termes d'action des rouleaux.

On conçoit tout l'intérêt de la présente invention. En premier lieu, il convient de relever l'optimisation de la saisie tissulaire en rendant la peau directement accessible par les rouleaux constitutifs de la tête de massage, tout en conservant les bénéfices de glissement lors des déplacements, garantissant le confort de la personne traitée, et ensuite en conférant à cette combinaison un caractère respirable que les combinaisons de l'art antérieur ne permettaient pas d'obtenir.

Corollairement, le port de cette combinaison favorise le travail du praticien, qui ne se heurte plus aux problèmes de glissement excessif ou de perte d'étanchéité qu'il pouvait rencontrer avec les combinaisons de l'art antérieur, et qui en outre favorisé la manoeuvrabilité et le tracé de la trajectoire de la tête de massage sur le corps, sans qu'il soit nécessaire d'exercer une action trop intense contre la peau du patient.

Par exemple, le pompage ascendant et descendant de la tête de massage et donc, corollairement du pli de peau, est également favorisé en raison de la meilleure adhérence des rouleaux sur la combinaison et corollairement sur la peau.

Enfin, on optimise la saisie du pli de peau par les rouleaux, et corollairement leur action et donc la stimulation mécanique du tissu conjonctif, favorisant le traitement de lutte contre la cellulite et les traitements de raffermissements-de la peau.

## Revendications

1. Vêtement (1), notamment de type combinaison, pour l'amélioration de la stimulation mécanique du tissu conjonctif, constitué d'un tricot, définissant des mailles ajourées et présentant une élasticité isotrope.

2. Vêtement (1), notamment de type combinaison, pour l'amélioration de la stimulation mécanique du tissu conjonctif selon la revendication 1, ***caractérisé* en ce que** le tricot est obtenu par la technologie dite « à mailles jetées », mise en oeuvre sur des métiers chaîne ou Rachel, double fonture.

3. Vêtement (1), notamment de type combinaison, pour l'amélioration de la stimulation mécanique du tissu conjonctif selon l'une des revendications 1 et 2, ***caractérisé* en ce que** les dimensions des mailles ajourées lorsque le vêtement est porté par un utilisateur, c'est-à-dire en condition d'utilisation laissent apparaître une surface de peau au moins égale à 50% de la surface définie par la maille.

4. Vêtement (1), notamment de type combinaison, pour l'amélioration de la stimulation mécanique du tissu conjonctif selon l'une des revendications 1 à 3, ***caractérisé* en ce que** les fils (4) de chaîne ou chaînettes du tricot définissent des stries en relief.

5. Vêtement (1), notamment de type combinaison, pour l'amélioration de la stimulation mécanique du tissu conjonctif selon l'une des revendications 1 à 4, ***caractérisé* en ce que** l'élasticité du tricot, définie par sa capacité d'allongement sous l'action d'une tension, est comprise entre 10 et 30 millimètres lorsque la tension exercée est comprise entre 0,30 et 3 Newtons.

6. Vêtement (1), notamment de type combinaison, pour l'amélioration de la stimulation mécanique du tissu conjonctif selon l'une des revendications 1 à 5, ***caractérisé* en ce que** les fils constitutifs du tricot sont constitués par l'association d'élasthanne et de polyamide 66.

7. Vêtement (1), notamment de type combinaison, pour l'amélioration de la stimulation mécanique du tissu conjonctif selon l'une des revendications 1 à 6, ***caractérisé* en ce qu'**il comporte des zones (2) à opacité augmentée, notamment à vocation à venir s'appliquer contre des zones intimes de l'utilisateur.

8. Vêtement (1), notamment de type combinaison, pour l'amélioration de la stimulation mécanique du tissu conjonctif selon la revendication 7, ***caractérisé* en ce que** les zones (2) à opacité augmentée sont obtenues par insertion d'au moins un fil supplémentaire (6) en trame, sans cependant affecter notablement les propriétés d'élasticité.

9. Vêtement (1), notamment de type combinaison, pour l'amélioration de la stimulation mécanique du tissu conjonctif selon l'une des revendications 1 à 8, ***caractérisé* en ce qu'**il est constitué de plusieurs éléments assemblés entre eux par points overlock.

10. Vêtement (1), notamment de type combinaison, pour l'amélioration de la stimulation mécanique du tissu conjonctif selon l'une des revendications 1 à 9, ***caractérisé* en ce qu'**il intègre des principes actifs, aptes à lutter contre la cellulite ou constituant un complexe hydratant, odorant ou amincissement, lesdits principes actifs étant susceptibles d'être relargués lors du traitement mécano-stimulation.

11. Vêtement (1), notamment de type combinaison, pour l'amélioration de la stimulation mécanique du tissu conjonctif selon la revendication 10, ***caractérisé* en ce que** les principes actifs sont encapsulés dans des micro- capsules solidarisées au tricot.

## Patentansprüche

1. Kleidungsstück (1) insbesondere vom Typ Anzug, zur Verbesserung der mechanischen Stimulation des Bindegewebes, bestehend aus einem Gewirk mit Lochmusterung mit einer isotropen Elastizität.

2. Kleidungsstück (1) insbesondere vom Typ Anzug, zur Verbesserung der mechanischen Stimulation des Bindegewebes gemäß Anspruch 1, ***dadurch gekennzeichnet, dass*** das Gewirk mit der sogenannten "Kettwirk" - Technologie hergestellt wird, die auf Kettenwirkmaschinen oder Raschelmaschine, mit Doppelbett, eingesetzt wird.

3. Kleidungsstück (1) insbesondere vom Typ Anzug, zur Verbesserung der mechanischen Stimulation des Bindegewebes gemäß einem der Ansprüche 1 und *2, **dadurch gekennzeichnet, dass*** die Abmessungen der Lochmaschen, wenn das Kleidungsstück von einem Benutzer getragen wird, also unter Einsatzbedingungen, eine Hautfläche von mindestens gleich 50 % der von dem Maschen definierten Fläche offen lassen.

4. Kleidungsstück (1) insbesondere vom Typ Anzug, zur Verbesserung der mechanischen Stimulation des Bindegewebes gemäß einem der Ansprüche 1 bis 3, *dadurch gekennzeichet, dass* die Fäden (4) der Kette oder Runden des Gewirks ein Rillenrelief bilden.

5. Kleidungsstück (1) insbesondere vom Typ Anzug, zur Verbesserung der mechanischen Stimulation des Bindegewebes gemäß einem der Ansprüche 1 bis 4, ***dadurch gekennzeichnet, dass*** die Elastizität des Gewirks, die durch seine Dehnungsfähigkeit unter Wirkung einer Spannung definiert ist, zwischen 10 und 30 Millimeter liegt, wenn die ausgeübte Spannung zwischen 0,30 und 3 Newton liegt.

6. Kleidungsstück (1) insbesondere vom Typ Anzug, zur Verbesserung der mechanischen Stimulation des Bindegewebes gemäß einem der Ansprüche 1 bis 5, ***dadurch gekennzeichnet, dass*** die Fäden des Gewirks durch die Verbindung von Elasthan und Polyamid 66 entstanden sind.

7. Kleidungsstück (1) insbesondere vom Typ Anzug, zur Verbesserung der mechanischen Stimulation des Bindegewebes gemäß einem der Ansprüche 1 bis 6, ***dadurch gekennzeichnet, dass*** es zwei stärker blickdichte Zonen (2) umfasst, die insbesondere dazu gedacht sind, die Intimbereiche des Benutzers zu bedecken.

8. Kleidungsstück (1) insbesondere vom Typ Anzug, zur Verbesserung der mechanischen Stimulation des Bindegewebes, gemäß Anspruch 7, ***dadurch gekennzeichnet, dass*** die beiden blickdichteren Zonen (2) durch Einfügen mindestens eines zusätzlichen Schussfadens (6) entstehen, ohne jedoch die Elastizitätseigenschaften wesentlich zu beeinträchtigen.

9. Kleidungsstück (1) insbesondere vom Typ Anzug, zur Verbesserung der mechanischen Stimulation des Bindegewebes gemäß einem der Ansprüche 1 bis 8, ***dadurch gekennzeichnet, dass*** es aus mehreren Einzelteilen besteht, die miteinander mit Overlock-Stichen verbunden sind.

10. Kleidungsstück (1) insbesondere vom Typ Anzug, zur Verbesserung der mechanischen Stimulation des Bindegewebes gemäß einem der Ansprüche 1 bis 9, ***dadurch gekennzeichnet, dass*** Wirkstoffe integriert sind, die sich zur Bekämpfung von Cellulitis eignen oder einen befeuchtenden, geruchs spendenden oder schlankmachenden Komplex enthalten, wobei diese Wirkstoffe bei der mechanisch stimulierenden Behandlung freigesetzt werden können.

11. Kleidungsstück (1) insbesondere vom Typ Anzug, zur Verbesserung der mechanischen Stimulation des Bindegewebes gemäß Anspruch 10, **dadurch gekennzeichnet, dass** die Wirkstoffe in Mikrokapseln eingeschlossen sind, die mit dem Gewirk verbunden werden.

## Claims

1. An item of clothing (1), particularly of catsuit type, for improving the mechanical stimulation of the connective tissue, made of a knitted fabric, defining open-work stitches and having an isotropic elasticity

2. The item of clothing (1) particularly of catsuit type, for improving the mechanical stimulation of the connective tissue of claim 1, ***characterized in that*** the knitted fabric is obtained by the so-called warp stitch technology, for example, implemented on double-bed warp knitting or Rachel machines.

3. The item of clothing (1), particularly of catsuit type, for improving the mechanical stimulation of the connective tissue of one of claims 1 and 2, ***characterized in that*** the dimensions of the open-work stitches when the item of clothing is worn by a user, that is, in conditions of use, expose a skin surface area at least equal to 50% of the surface area defined by the stitch.

4. The item of clothing (1), particularly of catsuit type, for improving the mechanical stimulation of the connective tissue of any of claims 1 to 3, ***characterized in that*** the warp yarns (4) or pillar stitches of the knitted fabric define raised ribs.

5. The item of clothing (1), particularly of catsuit type, for improving the mechanical stimulation of the connective tissue of any of claims 1 to 4, ***characterized in that*** the elasticity of the knitted fabric, defined by its capacity of elongation under the action of a tension, is in the range from 10 to 30 millimeters when the exerted tension is in the range from 0.30 to 3 Newtons.

6. The item of clothing (1), particularly of catsuit type, for improving the mechanical stimulation of the connective tissue of any of claims 1 to 5, ***characterized in that*** the yarns forming the knitted fabric are made of the association of spandex and of polyamide 66.

7. The item of clothing (1), particularly of catsuit type, for improving the mechanical stimulation of the connective tissue of any of claims 1 to 6, ***characterized in that*** it comprises areas (2) having an increased opacity, particularly intended to be applied against private parts of the user.

8. The item of clothing (1), particularly of catsuit type, for improving the mechanical stimulation of the connective tissue of claim 7, ***characterized in that*** the areas (2) of increased opacity are obtained by insertion of at least one additional weft yarn (6), without however notably affecting the elasticity properties.

9. The item of clothing (1), particularly of catsuit type, for improving the mechanical stimulation of the connective tissue of any of claims 1 to 8, ***characterized in that*** it is formed of a plurality of elements assembled together by overlock stitches.

10. The item of clothing (1), particularly of catsuit type, for improving the mechanical stimulation of the connective tissue of any of claims 1 to 9, ***characterized in that*** it integrates active principles, capable of fighting cellulite or forming a moisturizing, fragrant, or thinning complex, said active principles being capable of being released back during the mechano-stimulation treatment.

11. The item of clothing (1), particularly of catsuit type, for improving the mechanical stimulation of the connective tissue of claim 10, ***characterized in that*** the active principles are encapsulated in microcapsules integrated to the knitted fabric.
